# EUROPÄISCHE PATENTANMELDUNG

(11) **EP 1 640 505 A1**
(43) Veröffentlichungstag der Anmeldung: **29.03.2006**
(21) Anmeldenummer: 05019112.1
(22) Anmeldetag: 02.09.2005
(51) Int. Cl.: E01F 15/04

(54) **Schutzplankenanordnung**

(30) Priorität: 27.09.2004 EP 04022982; 14.02.2005 EP 05003066
(71) Anmelder: Volkmann & Rossbach GmbH & Co. KG, 56401 Montabaur (DE)
(72) Erfinder: Volkmann, Gerhard, 56401 Montabaur (DE)
(74) Vertreter: Thum, Bernhard

(57) **Zusammenfassung**

Die Erfindung betrifft eine Schutzplankenanordnung (10) für ein Fahrzeugrückhaltesystem zum Absichern von Fahrbahnen mit einer Mehrzahl von Profilpfosten (12), die in einem Untergrund (U) verankerbar oder verankert sind, wenigstens einem entlang einer Längsachse (A) verlaufenden Schutzplankenstrang (14) und mit wenigstens einer Distanzelementanordnung (16), vermittels der der Schutzplankenstrang (14) jeweils mit einem der Profilpfosten (12) koppelbar oder gekoppelt ist, wobei fahrbahnseitig die wenigstens eine Distanzelementanordnung (16) zwischen wenigstens einem der Profilpfosten (12) und dem wenigstens einen Schutzplankenstrang (14) angeordnet ist und wobei die wenigstens eine Distanzelementanordnung (16) derart ausgebildet ist, dass sie sich aufprallabhängig deformiert. Bei der Erfindung ist ferner vorgesehen, dass die wenigstens eine Distanzelementanordnung (16) in Richtung der Längsachse (A) jeweils auf einen Bereich an oder nahe dem jeweiligen Profilpfosten (12) längenmäßig begrenzt ist und in Richtung orthogonal zur Längsachse (A) in einem mittleren Bereich (42, 52) zwischen Basisabschnitt (22) und Kontaktabschnitt (28, 30) mehrfach abgewinkelt ist.

## Beschreibung

Die vorliegende Erfindung betrifft eine Schutzplankenanordnung für ein Fahrzeugrückhaltesystem zum Absichern von Fahrbahnen mit einer Mehrzahl von Profilpfosten, die in einem Untergrund verankerbar oder verankert sind, wenigstens einem entlang einer Längsachse verlaufenden Schutzplankenstrang und mit wenigstens einer Distanzelementanordnung, vermittels der der Schutzplankenstrang jeweils mit einem der Profilpfosten koppelbar oder gekoppelt ist, wobei fahrbahnseitig wenigstens eine Distanzelementanordnung jeweils zwischen einem der Profilpfosten und dem wenigstens einen Schutzplankenstrang angeordnet ist und wobei die wenigstens eine Distanzelementanordnung derart ausgebildet ist, dass sie sich aufprallabhängig deformiert, wobei die wenigstens eine Distanzelementanordnung - in Richtung der Längsachse betrachtet - wenigstens zwei gleichgerichtet abgewinkelte Verbindungsschenkel aufweist, die über einen Basisabschnitt an dem zugeordneten Profilpfosten angebracht oder anbringbar sind und die jeweils über einen Kontaktabschnitt zur Verbindung mit dem wenigstens einen Schutzplankenstrang ausgebildet sind.

Zur Absicherung von Fahrbahnen werden seitlich an diesen Fahrzeugrückhaltesysteme angebracht. Neben Betonkonstruktionen werden hierfür insbesondere Schutzplankenanordnungen aus Stahl bevorzugt eingesetzt. Die Fahrzeugrückhaltesysteme lassen sich je nach Ausführung verschiedenen Sicherheitskategorien zuordnen. Hierzu dienen Parameter, die durch Versuche ermittelt werden. Einer dieser Parameter ist die sogenannte "Aufhaltestufe", die Auskunft darüber gibt, wie hoch das Aufhaltevermögen und die Eignung zum Umlenken eines aufprallenden Fahrzeugs des jeweiligen Fahrzeugrückhaltesystems ist. Ein weiterer Parameter ist der sogenannte "Wirkungsbereich", der sich aus einer dynamischen Querverschiebung und der tatsächlichen Bauweise des Fahrzeugrückhaltesystems errechnet. Schließlich dient ein als "Anprallheftigkeitsstufe" bezeichneter Parameter dazu, die Belastung auf Fahrzeuginsassen und daraus eine zu erwartende Verletzungsschwere bei einem Aufprall des Fahrzeugs auf das Fahrzeugrückhaltesystem abzuschätzen.

Aus Kostengründen ist es heutzutage bevorzugt, Fahrzeugrückhaltesysteme im Baukastenprinzip bereitzustellen und so die Möglichkeit zu schaffen, jeweils modular verschiedene Komponenten aus dem Baukastensystem in Abhängigkeit von den im Einsatzfall jeweils zu erfüllenden Anforderungen einzusetzen. Insbesondere ist es mit herkömmlichen Systemen schwierig, gleichzeitig hohe Aufhaltestufen zu erreichen und die Anprallheftigkeit gering zu halten. Mit anderen Worten bedeutet dies, dass die im Stand der Technik bekannten zur Verfügung stehenden Fahrzeugrückhaltesysteme, die ein hinreichend hohes Aufhaltevermögen besitzen, das heißt, die auch schwere Fahrzeuge bei hoher Aufprallgeschwindigkeit und verhältnismäßig großem Anprallwinkel zurückhalten können, aufgrund eines verhältnismäßig geringen Deformationsvermögens meist zu einer sehr hohen Anprallheftigkeit führen und damit keinen hinreichenden Schutz für Fahrzeuginsassen bei einem Aufprall bieten. Um diesem Problem zu begegnen, wurden im Stand der Technik verschiedene Einzellösungen angedacht.

So ist beispielsweise in DE 38 09 896 A1 ein Fahrzeugrückhaltesystem gezeigt, bei dem ein auf etwa halber Pfostenhöhe über dem Untergrund angebrachter Schutzplankenstrang mit den jeweiligen Profilpfosten über ein hohles im Querschnitt kreiszylindrisches Rohrelement verbunden ist. Die Längsachse des Rohrelements erstreckt sich dabei im Wesentlichen parallel zur Längsachse des Profilpfostens. Im Falle eines Aufpralls kann sich das Rohrelement deformieren und dabei Aufprallenergie absorbieren. Es hat sich jedoch gezeigt, dass das Rohrelement einen zu geringen Deformationswiderstand und ein unerwünschtes Deformationsverhalten im Aufprallfall besitzt. Darüber hinaus erschwert es die Montage und die Fertigung.

Um die mit dem Rohrelement verbundenen Nachteile zu beseitigen, wird bei dem Fahrzeugrückhaltesystem gemäß DE 42 24 998 ein Hohlelement mit Sechskantprofil eingesetzt, das im Wesentlichen parallel zur Längsachse des Profilpfostens ausgerichtet und an diesem mehrfach angeschraubt ist. Das Distanzelement erstreckt sich über mehr als die Hälfte des über den Untergrund hervorstehenden Abschnitts des Profilpfostens und trägt einen im Bereich der Mitte des Profilpfostens angeordneten Schutzplankenstrang sowie einen weiteren am freien Ende der Profilpfosten angeordneten Schutzplankenstrang. Diese Lösung bietet verhältnismäßig geringe Flexibilität hinsichtlich der Einstellung des Abstands zwischen dem Profilpfosten und dem Schutzplankenstrang sowie zwischen den Schutzplankensträngen untereinander. Darüber hinaus besitzt dieses Fahrzeugrückhaltesystem aufgrund des verhältnismäßig großvolumigen und langen Pfostenelements ein hohes Gewicht, was die Fertigung und die Montage erschwert und aufgrund des Materialbedarfs die Herstellungskosten erhöht. Schließlich besitzt dieses Fahrzeugrückhaltesystem den Nachteil einer erschwerten Wartung insbesondere weil bei einer lokalen Deformation des Distanzelements eine Vielzahl von Komponenten in Mitleidenschaft gezogen werden. Insbesondere sind Wartungsmaßnahmen sowohl am mittleren als auch am oberen Schutzplankenstrang erforderlich, falls lediglich lokal im Bereich des mittleren Schutzplankenstrangs eine Deformation des Distanzelements aufgrund eines schwachen Aufpralls erfolgt ist. Ein weiterer Nachteil dieses Distanzelements liegt in dessen Deformationsverhalten, da es im Aufprallfall ein Absenken des Schutzplankenstranges zulässt.

In dem Dokument EP 1 061 179 B1 ist des Weiteren ein Fahrzeugrückhaltesystem gezeigt, bei dem ein einzelner Schutzplankenstrang jeweils über eine Mehrzahl von Metalllaschen an dem Profilpfosten befestigt ist. Dadurch lassen sich zwar durch Verwendung verschiedenartig ausgeführter Metalllaschen je nach Bedarf unterschiedliche Abstände zwischen einem jeweiligen Schutzplankenstrang und dem Profilpfosten einstellen. Die in diesem Dokument gezeigte Lösung erfordert jedoch einen sehr hohen Fertigungs- und Montageaufwand. Insbesondere sind die einzelnen Metalllaschen an verschiedenen Stellen mit Kröpfungen oder/und Knickstellen zu versehen, um jeweils einen hinreichenden Deformationswiderstand zu erreichen. Außerdem kann es auch bei diesem System im Aufprallfall leicht zu Situationen kommen, in denen sich bedingt durch die einwirkenden Kräfte der jeweilige Schutzplankenstrang absenkt, so dass sich das Aufhaltevermögen des Systems verschlechtert.

Schließlich ist aus dem gattungsbildenden Dokument zum Stand der Technik FR 2.124.828 eine Schutzplankenanordnung für ein Fahrzeugrückhaltesystem bekannt, bei dem die einzelnen Profilpfosten über eine durchgehende Distanzelementanordnung mit dem Schutzplankenstrang verbunden sind. Die Distanzelementanordnung umfasst zwei separat ausgebildete Distanzleisten, die jeweils gesondert sowohl an dem Profilpfosten als auch an dem Schutzplankenstrang anzubringen sind. Es hat sich jedoch gezeigt, dass diese Anordnung zum einen verhältnismäßig schwer zu montieren ist und zum anderen ein hohes Gewicht aufweist. Dies liegt insbesondere daran, dass die Distanzleisten sich über die gesamte Länge des Schutzplankenstrangs erstrecken.

Es ist dem gegenüber eine Aufgabe der vorliegenden Erfindung, eine Schutzplankenanordnung für ein Fahrzeugrückhaltesystem sowie ein entsprechendes Fahrzeugrückhaltesystem bereitzustellen, das bei einfacher und kostengünstiger Herstellung sowie Montage zugleich eine hohe Aufhaltestufe bei geringer Anprallheftigkeit erreicht und bei dem sich der Schutzplankenstrang im Aufprallfall nicht absenkt.

Diese Aufgabe wird durch eine Schutzplankenanordnung der eingangs bezeichneten Art gelöst, bei der die wenigstens eine Distanzelementanordnung in Richtung der Längsachse jeweils auf einen Bereich an oder nahe dem jeweiligen Profilpfosten längenmäßig begrenzt ist und in Richtung orthogonal zur Längsachse in einem mittleren Bereich zwischen Basisabschnitt und Kontaktabschnitt mehrfach abgewinkelt ist.

Der wesentliche Aspekt der Erfindung liegt in der Einfachheit der Distanzelementanordnung, so dass eine kostengünstige Herstellung sowie Montage bei einem ausgesprochen geringen Gewicht der Gesamtanordnung gewährleistet ist. Ferner hat es sich als besonders vorteilhaft erwiesen, dass durch die im mittleren Bereich mehrfach abgewinkelte Ausbildung der Verbindungsschenkel während eines Aufpralls eine gezielte Deformation der Schutzplankenanordnung erreicht werden kann. Anders als bei den verschiedenen Ausführungsformen zum Stand der Technik, bei denen wegen der im Aufprallfall einwirkenden Kräfte das Deformationsverhalten schwer vorhersehbar ist und ein unerwünschtes Absenken des Schutzplankenstrangs auftreten kann, ist es durch die Erfindung möglich, die mehrfach abgewinkelten Verbindungsschenkel derart auszurichten, dass die Schutzplanke unabhängig von der Aufprallsituation stets in ein und dieselbe Richtung, insbesondere tendenziell nach oben, ausweicht. Ein unkontrolliertes Ausknicken des mittleren Bereichs kann dadurch unterbunden werden. Ferner kann durch die Erfindung verhindert werden, dass die Schutzplankenanordnung oder ein mit dieser ausgerüstetes Fahrzeugrückhaltesystem bei einem Aufprall eines Fahrzeugs sich in einer ersten Deformationsphase derart weit aus seiner ursprünglichen Position absenkt, dass das Fahrzeug in der Folge über den Schutzplankenstrang hinweg gleitet und nicht mehr auf der Fahrbahn gehalten werden kann. Die gezielte Ausrichtung der in ihrem mittleren Bereich mehrfach abgewinkelten Verbindungsschenkel sorgt stattdessen für eine Deformation der Distanzelementanordnung in einer gewünschten Richtung, insbesondere tendenziell nach oben.

Durch die längenmäßige Begrenzung der Distanzelementanordnung auf den Bereich an oder nahe dem jeweiligen Profilpfosten kann insbesondere gegenüber Anordnungen aus dem Stand der Technik mit durchgehenden Distanzelementanordnungen eine erhebliche Gewichtseinsparung erreicht werden. Darüber hinaus wird durch die "Iokal" begrenzten Distanzelementanordnungen auch die Montagefreundlichkeit des Systems verbessert, da der jeweilige Monteur, beispielsweise zum Angreifen an Schrauben oder Muttern Zugang von mehreren Seiten bekommt.

Bei einer vorteilhaften Ausführungsform der Erfindung ist ferner vorgesehen, dass jeder Verbindungsschenkel wenigstens zwei Knickstellen aufweist, die im Wesentlichen innerhalb eines Bereichs des mittleren Drittels der effektiven Länge des jeweiligen Verbindungsschenkels zwischen Basisabschnitt und Kontaktabschnitt liegen.

Diese Positionierung der Knickstellen sorgt dafür, dass sich die beiden Schenkelabschnitte beidseits der Knickstellen hinreichend frei bewegen können und so das gewünschte Deformationsverhalten der Schutzplankenanordnung erreichbar ist. Die Knickstellen können je nach Bedarf innerhalb des mittleren Drittels der Verbindungsschenkel näher zum Profilpfosten oder näher zum Schutzplankenstrang hin positioniert werden. Vorzugsweise sind die Knickstellen aber im Wesentlichen in der Mitte des Verbindungsschenkels, im Bereich auf halber Strecke zwischen Profilpfosten und Schutzplankenstrang angeordnet. Es versteht sich, dass die Länge des jeweiligen Verbindungsschenkels und der Abstand der Knickstellen jeweils weitgehend frei gewählt werden und an den Bedarfsfall angepasst werden können. Ferner kann vorgesehen sein, dass die Knickstellen in den Verbindungsschenkeln jeweils Scheitelpunkte von sich wechselseitig öffnenden, vorzugsweise stumpfen, Winkeln bilden. Dadurch erhält jeder Verbindungsschenkel einen z-förmigen oder wellenförmigen Verlauf, was zu einem reproduzierbaren Deformationsverhalten führt.

Die vorstehend angesprochene, im Aufprallfall tendenziell nach oben gerichtete Deformation der Distanzelementanordnung, die für ein berechenbareres und hinsichtlich des Standes der Technik verbessertes Aufhaltevermögen sorgt, wird insbesondere dadurch erreicht, dass jeder Verbindungsschenkel ausgehend von dem Basisabschnitt Schenkelabschnitte aufweist, wobei jeder Schenkelabschnitt bei ordnungsgemäßer Montage und Verankerung der Schutzplankenanordnung am Untergrund - in Richtung der Längsachse betrachtet - gegenüber einer horizontalen Bezugslinie schräg nach oben weist. Prallt ein Fahrzeug auf eine entsprechend ausgestaltete Schutzplankenanordnung auf, wobei sich das Fahrzeug an den Schutzplankenstrang anlegt und auf diesen eine zum Profilpfosten hin gerichtete Kraft ausübt, so geben die schräg nach oben weisenden Schenkelabschnitte der Verbindungsschenkel der Distanzelementanordnung bereits die Deformationsrichtung vor. Bei hinreichend großer Kraft kommt es an den Knickstellen zu einem Zusammenfalten der Verbindungsschenkel mit tendenziell nach oben gerichteter Bewegung des in Anlage mit dem Fahrzeug befindlichen Schutzplankenstranges. Dabei wird die Distanzelementanordnung gänzlich zusammengedrückt, so dass sich dann der Schutzplankenstrang an den Profilpfosten anlegt. Der Kontakt zwischen Schutzplankenstrang und Profilpfosten erfolgt dann aber in jedem Fall durch die schräg nach oben gerichtete Ausrichtung der Schenkelabschnitte der Verbindungsschenkel auf einer Höhe, die gleich dem ursprünglichen Niveau des Schutzplankenstrangs ist oder über diesem liegt. Dadurch kann das vorstehend angesprochene unerwünschte Hinweggleiten des Fahrzeugs über die Schutzplankenanordnung zielgerichtet verhindert werden.

Hinsichtlich der Geometrie der Distanzelementanordnung sieht eine vorteilhafte Ausführungsvariante der Erfindung vor, dass der dem Profilpfosten nahe Schenkelabschnitt wenigstens eines der Verbindungsschenkel mit der horizontalen Bezugslinie einen Winkel im Bereich von 10° bis 45°, vorzugsweise im Bereich von 35°, einschließt. Ferner kann in diesem Zusammenhang vorgesehen sein, dass der dem Profilpfosten ferne Schenkelabschnitt wenigstens eines der Verbindungsschenkel im Wesentlichen in horizontaler Richtung verläuft. Ein weiteres mögliches Merkmal hinsichtlich der geometrischen Gestaltung der erfindungsgemäßen Schutzplankenanordnung sieht vor, dass die Schenkelabschnitte der Verbindungsschenkel einen stumpfen Winkel miteinander einschließen. Ferner kann erfindungsgemäß vorgesehen sein, dass die Verbindungsschenkel zumindest abschnittsweise parallel verlaufen.

Alternativ zu einer parallelen Ausrichtung einander benachbarter Schenkelabschnitte der beiden Verbindungsschenkel sieht eine Ausführungsform der Erfindung vor, dass der dem Profilpfosten nahe Schenkelabschnitt des unteren Verbindungsschenkels mit der horizontalen Bezugslinie einen größeren Winkel einschließt als der dem Profilpfosten nahe Schenkelabschnitt des oberen Verbindungsschenkels. Dadurch wird der untere Verbindungsschenkel im Aufprallfall leichter und auch schneller an den Knickstellen einknicken als der obere Verbindungsschenkel. Dies ist insbesondere deshalb vorteilhaft, weil Kraftfahrzeuge aufgrund ihrer in der Regel schräg verlaufenden Karosserie-Seitenkonturen im Falle eines Aufpralls mit dem Schutzplankenstrang zunächst im Bereich des unteren Verbindungsschenkels der Distanzelementanordnung in Kontakt treten. Durch die tendenziell leichtere Deformation des unteren Verbindungsschenkels kommt es im Aufprallbereich zu einer Verkippung des Schutzplankenstrang um dessen Längsachse, wobei sich der Schutzplankenstrang dann über seine gesamte verfügbare Breite an die Fahrzeugkarosserie anlegt und nicht nur mit seinem unteren Bereich in Kontakt mit der Fahrzeugkarosserie bleibt. Dadurch ist aber auch eine bessere Kraftübertragung von dem Fahrzeug auf den Schutzplankenstrang möglich. Erst in Folge einer weiteren Krafteinwirkung kommt es auch zur Deformation im Bereich des oberen Verbindungsschenkels, wobei durch die bereits fortgeschrittene Deformation des unteren Verbindungsschenkels eine Bewegung des Schutzplankenstrangs in Richtung nach schräg oben zum Profilpfosten hin vorgezeichnet ist, bis sich der Schutzplankenstrang - wie bereits vorstehend erwähnt - in einem erwünschten Soll-Höhenbereich an dem Profilpfosten anlegt. Man erreicht durch die unterschiedlich abgewinkelten Verbindungsschenkel der Distanzelementanordnung also eine stufenweise Deformation mit dem Vorteil eines hinsichtlich der Kraftübertragung effektiven breiten Kontakts zwischen Schutzplankenanordnung und aufprallendem Fahrzeug.

Zur Steigerung der Stabilität der Distanzelementanordnung sieht eine Ausführungsform der Erfindung vor, dass die Verbindungsschenkel in dem mittleren Bereich mittels einer, vorzugsweise vertikal verlaufenden Verbindungsstrebe miteinander verbunden sind. Dadurch wird ein geschlossenes Profil aus dem Basisabschnitt, Teilen der Verbindungsschenkel und der Verbindungsstrebe gebildet. In diesem Zusammenhang kann ferner vorgesehen sein, dass die Verbindungsstrebe über abgewinkelte Endabschnitte mit den Verbindungsschenkeln verbunden, vorzugsweise verschraubt oder vernietet oder verscheißt, ist. Ferner ist es erfindungsgemäß möglich, dass die abgewinkelten Endabschnitte der Verbindungsstrebe gleichgerichtet oder in entgegengesetzte Richtungen abgewinkelt sind.

Im Hinblick auf die Einfachheit der Fertigung und Montage der erfindungsgemäßen Schutzplankenanordnung sieht eine Weiterbildung vor, dass die Distanzelementanordnung einstückig ausgebildet ist, wobei die beiden Verbindungsschenkel über einen gemeinsamen Basisabschnitt miteinander verbunden sind.

Alternativ hierzu kann vorgesehen sein, dass die Distanzelementanordnung mehrteilig ausgebildet ist, wobei die beiden Verbindungsschenkel beispielsweise getrennt voneinander ausgebildet sind und getrennte Basisabschnitte aufweisen, die unabhängig voneinander an dem Profilpfosten befestigbar oder befestigt sind.

Zur Erhöhung der Stabilität der Schutzplankenanordnung kann bei dieser Ausführungsform ferner vorgesehen sein, dass die Basisabschnitte der Verbindungsschenkel bei ordnungsgemäßer Montage der Schutzplankenanordnung überlappend angeordnet und über gemeinsame Verbindungsmittel an dem Profilpfosten befestigt sind. So kann in dem ersten Ausführungsbeispiel bei getrennter Anbringung jeder Basisabschnitt mittels jeweils einer Schraube an den Profilpfosten angebracht werden, wohingegen die Basisabschnitte bei überlappender Anordnung jeweils mit zwei Schrauben am Profilpfosten befestigt werden.

Um die Adaptierbarkeit der erfindungsgemäße Schutzplankenanordnung an eine jeweilige Einbausituation weiter zu erhöhen, ist es erfindungsgemäß auch möglich, dass die Verbindungsschenkel in Richtung orthogonal zur Längsachse teleskopierbar ausgebildet sind. So kann vorgesehen sein, dass die Verbindungsschenkel ein Langloch aufweisen, in dem eine in einem Teleskopierabschnitt angeordnete Klemmschraube verschiebbar geführt ist. Der Teleskopierabschnitt kann beispielsweise an dem Schutzplankenstrang angeordnet sein.

Zusätzlich oder alternativ zu der vorstehend beschriebenen unterschiedlichen Wahl der eingeschlossenen Winkel bei der Geometrie des unteren und oberen Verbindungsschenkels kann das Deformationsverhalten, insbesondere hinsichtlich einer gestaffelt ablaufenden Deformation, auch durch geeignete Materialwahl beeinflusst werden. So sieht eine Ausführungsvariante der Erfindung vor, dass der untere Verbindungsschenkel der Distanzelementanordnung mit geringerer Festigkeit oder/und Materialstärke ausgebildet ist, als der obere Verbindungsschenkel der Distanzelementanordnung. Durch diese Erfindungsvariante lässt sich wieder erreichen, dass sich der untere Verbindungsschenkel, in dessen Bereich der Schutzplankenstrang zuerst mit dem Kraftfahrzeug in Kontakt tritt, leichter verformt als der obere Verbindungsschenkel.

Vorstehend wurde der Fall diskutiert, dass sich in Folge eines Aufpralls die Schutzplankenanordnung an die Profilpfosten anlegt und so verhindern kann, dass das aufprallende Fahrzeug von der durch die Schutzplankenanordnung abgesicherten Fahrbahn abkommt. Im Falle eines äußerst starken Aufpralls kann es aber auch zu einer Deformation bis hin zu einem Wegknicken der betroffenen Profilpfosten kommen. Würde in einem solchen Fall der Schutzplankenstrang weiterhin in fester Verbindung mit dem Profilpfosten bleiben, so käme es zu der vorstehend als unerwünscht bezeichneten Absenkung des Niveaus des Schutzplankenstrangs. Die Folge wäre ein einfaches Hinweggleiten des Fahrzeugs über den Schutzplankenstrang, was zu vermeiden ist. Aus diesem Grund sieht eine Weiterbildung der Erfindung vor, dass zur Anbringung der Distanzelementanordnung an dem Profilpfosten oder/und an dem Schutzplankenstrang jeweils Sollbruchschrauben vorgesehen sind. Dies hat zur Folge, dass die Sollbruchschrauben ab einer bestimmten Belastung brechen, so dass sich der Schutzplankenstrang von den wegknickenden Profilpfosten lösen kann. Der Schutzplankenstrang wird somit durch die benachbarten vom Aufprall des Fahrzeugs noch nicht betroffenen Profilpfosten im Wesentlichen auf konstantem Niveau gehalten, so dass trotz des wegknickenden Pfostens weiterhin ein hinreichend gutes Rückhaltevermögen gewährleistet ist.

Um die Montagefreundlichkeit der erfindungsgemäßen Schutzplankenanordnung weiter zu verbessern, kann erfindungsgemäß ferner vorgesehen sein, dass der Basisabschnitt mit einer Einführausnehmung und einem in diese mündenden Langloch ausgebildet ist, wobei die Einführausnehmung zur Aufnahme des Schraubenkopfes oder einer Haltemutter auf einer der Sollbruch-Kopfschrauben ausgebildet ist und wobei das Langloch auf den Durchmesser des Schraubenschaftes einer der Sollbruch-Kopfschrauben abgestimmt ist. Dadurch wird es möglich, den Schutzplankenstrang mit der Distanzelementanordnung vorzumontieren und dann in die an den Profilpfosten angebrachten Kopfschrauben "einzuhängen". Folglich wird die Baugruppe aus Schutzplankenstrang und Distanzelementanordnung lose an den Profilpfosten gehalten und muss nicht von Montagepersonal mühsam in Position gehalten werden, bis sie dann endgültig an den Profilpfosten montiert wurde.

Zum Erreichen eines besonders hohen Rückhaltevermögens sieht eine Weiterbildung der Erfindung vor, dass ein erster Schutzplankenstrang in Abstand von einem freien Ende der Profilpfosten jeweils unter Vermittlung einer Distanzelementanordnung an den Profilpfosten angebracht ist und dass ein zweiter Schutzplankenstrang jeweils unter Vermittlung einer weiteren Distanzelementanordnung im Bereich des freien Endes der Profilpfosten auf derselben Seite wie der erste Schutzplankenstrang an den Profilpfosten angebracht ist. Dies bedeutet nichts anderes, als dass fahrbahnseitig auf zwei verschiedenen Höhen zwei im Wesentlichen parallel verlaufende Schutzplankenstränge an den Profilpfosten angebracht sind.

Vorstehend wurde davon ausgegangen, dass die Schutzplankenanordnung lediglich auf einer Seite der Profilpfosten einen Schutzplankenstrang aufweist, der zur Fahrbahn hinweist. Mit dieser Ausführungsvariante lassen sich Fahrbahnränder absichern. Ist hingegen eine beidseitige Absicherung erforderlich, beispielsweise dann, wenn zwei entgegengesetzt gerichtete Fahrspuren durch eine Schutzplankenanordnung abzutrennen sind, wie beispielsweise bei einer Autobahn der Fall, so sieht eine Weiterbildung der Erfindung vor, dass auf einander entgegengesetzten Seiten der Profilpfosten jeweils wenigstens ein Schutzplankenstrang vermittels Distanzelementanordnungen vorgesehen ist. Die Anordnung der Schutzplankenstränge vermittels der Distanzelementanordnungen erfolgt in diesem Fall jedoch in gleicher Weise wie bei der einseitigen Ausgestaltung.

Eine Weiterbildung der Erfindung sieht vor, dass die Profilpfosten mit einem C-Profil ausgebildet sind, wobei der bzw. die Schutzplankenstränge vermittels Distanzelementanordnungen an den parallelen Seiten des C-Profils befestigt oder befestigbar sind. Beispielsweise werden Pfosten der Art C-125 verwendet. Es ist aber gleichsam möglich, auch andere Pfostentypen zu verwenden, wie beispielsweise Sigma-Pfosten oder dergleichen.

Die Erfindung betrifft ferner eine Distanzelementanordnung für ein Fahrzeugrückhaltesystem mit einer Schutzplankenanordnung der vorstehend beschriebenen Art, wobei die Distanzelementanordnung derart ausgebildet ist, dass sie sich aufprallabhängig deformiert. Erfindungsgemäß ist in diesem Zusammenhang vorgesehen, dass die Distanzelementanordnung - in Richtung der Längsachse betrachtet - wenigstens zwei gleichgerichtet abgewinkelte Verbindungsschenkel aufweist, die über einen Basisabschnitt an dem zugeordneten Profilpfosten angebracht oder anbringbar sind und die jeweils über einen Kontaktabschnitt zur Verbindung mit dem wenigstens einen Schutzplankenstrang ausgebildet sind.

Im Übrigen kann die erfindungsgemäße Distanzelementanordnung die vorstehend im Zusammenhang mit der Schutzplankenanordnung beschriebenen Merkmale aufweisen.

Die Erfindung betrifft ferner ein Fahrzeugrückhaltesystem mit einer Schutzplankenanordnung der vorstehend beschriebenen Art und mit einer Distanzelementanordnung der vorstehend beschriebenen Art.

Die Erfindung wird im Folgenden anhand der beiliegenden Figuren beispielhaft erläutert. Es stellen dar:
- Fig. 1: eine teilweise geschnittene Ansicht einer erfindungsgemäßen Schutzplankenanordnung in vergrößerter Darstellung;
- Fig.2: eine Detailansicht eines Ausschnitts des Basisabschnitts der erfindungsgemäßen Schutzplankenanordnung gemäß Fig.1;
- Fig.3: eine Ansicht einer abgewandelten vollständig montierten Schutzplankenanordnung;
- Fig.4: eine gegenüber der Ausführungsform gemäß Figuren 1 bis 3 abgewandelte Ausführungsform der erfindungsgemäßen Schutzplankenanordnung;
- Fig.5: eine Detailansicht eines Ausschnitts des Teleskopierabschnitts der erfindungsgemäßen Schutzplankenanordnung gemäß Fig.4; und
- Fig.6: eine Ansicht der vollständig montierten Schutzplankenanordnung gemäß Figur 4.

In Fig.1 ist eine erfindungsgemäße Schutzplankenanordnung in vergrößerter Teilschnittansicht gezeigt und allgemein mit 10 bezeichnet. In der Darstellung gemäß Fig.1 ist ein Profilpfosten 12 gezeigt, der in einem nicht gezeigten Untergrund U verankert ist. Die Schutzplankenanordnung 10 umfasst ferner einen in Fig. 1 im Querschnitt gezeigten Schutzplankenstrang 14 mit einer Längsachse A. Die Längsachse A verläuft im Wesentlichen orthogonal zur Zeichenebene gemäß Fig.1.

Wie Fig.1 ferner zu entnehmen ist, ist zur Befestigung des Schutzplankenstrangs 14 an dem Profilpfosten 12 eine Distanzelementanordnung 16 vorgesehen. Die Distanzelementanordnung 16 ist im Wesentlichen U-förmig ausgebildet und besitzt eine Länge in Richtung der Längsachse A, die im Wesentlichen der Erstreckung des Profilpfostens 12 in dieser Richtung, also der Pfostenbreite, entspricht. Distanzelementanordnung 16 umfasst zwei Verbindungsschenkel 18 und 20, die über einen einstückigen Basisabschnitt 22 miteinander verbunden sind. Der Basisabschnitt 22 dient zur Anbringung der Distanzelementanordung 16 an dem Profilpfosten 12. Hierzu sind zwei Sollbruchschrauben 24 und 26 vorgegeben. An den freien Enden der beiden Verbindungsschenkel 18 und 20 ist jeweils ein in vertikaler Richtung abgewinkelter Kontaktabschnitt 28 und 30 vorgesehen. Die Kontaktabschnitte 28 und 30 greifen in dem Distanzelement 16 zugewandte Vertiefungen des im Querschnitt W-förmigen Schutzplankenstrangs 14 und sind über weitere Sollbruchschrauben 32 und 34 fest mit dem Schutzplankenstrang 14 verbindbar. Fig.1 ist auch entnehmbar, dass die Längsachse A im Wesentlichen orthogonal zur Pfostenachse B verläuft.

Fig.1 zeigt in vergrößerter Darstellung den Bereich des oberen Pfostenabschnitts sowie der Distanzelementanordnung 16 und die Schutzplankenanordnung 14 der erfindungsgemäßen Ausführungsform im montierten Zustand. Im Folgenden soll im Detail auf die geometrische Gestaltung der Distanzelementanordnung 16 sowie der weiteren Komponenten eingegangen werden.

Der obere Verbindungsschenkel 18 der Distanzelementanordnung 16 umfasst zwei längere Schenkelabschnitte, nämlich den von dem Pfostenelement 12 fernen Schenkelabschnitt 38 den dem Pfostenelement 12 nahen Schenkelabschnitt 40. Die beiden Schenkelabschnitte 38 und 40 sind über einen mittleren Bereich 42 mit zwei Knickstelle 44 und 46 miteinander verbunden. Die Knickstellen 44 und 46 bilden Scheitelpunkte zweier Winkel, nämlich eines Winkels α und eines Winkels β. Der Winkel α beträgt etwa 150° und der Winkel β beträgt etwa 120°. Die Winkel öffnen sich wechselseitig, d.h. der Winkel α öffnet sich in Fig. 1 nach oben und der Winkel β öffnet sich in Fig. 1 nach unten. Durch die gezeigte Geometrie des mittleren Bereichs 42 mit den beiden Knickstellen 44 und 46 weist der Verbindungsschenkel 18 eine Z-förmige Gestalt auf, die ein reproduzierbares Deformationsverhalten garantiert.
Der Schenkelabschnitt 40 verläuft in einem Winkel γ von etwa 35° relativ zu einer gedachten horizontalen Bezugslinie.

Auch der untere Verbindungsschenkel 20 weist zwei Schenkelabschnitte 48 und 50 auf, die über einen mittleren Bereich 52 mit zwei Knickstellen 54 und 56 miteinander verbunden sind. Der Schenkelabschnitt 44 ist mit dem Basisabschnitt 22 verbunden. Die korrespondierenden Winkel bezüglich der geometrischen Ausrichtung des unteren Verbindungsschenkels 20 α', β' und γ' entsprechen den Winkeln α, β und γ des oberen Verbindungsschenkels 18. Somit ergibt sich eine Distanzelementanordnung 16 mit gleichgerichtet abgewinkelten Verbindungsschenkeln 18 und 20, wobei die einzelnen Schenkelabschnitte 16 und 18 bzw. 48 und 50 jeweils paarweise parallel verlaufen und schräg nach oben weisen.

Fig.1 in Verbindung mit Fig. 2 zeigt auch, wie der Basisabschnitt 22 der Distanzelementanordnung 16 über die Verbindungsschrauben 24 und 26 an dem Profilpfosten angeschraubt ist. Hierfür sind in dem Basisabschnitt 22 sowie in dem Profilpfosten 12 jeweils Ausnehmungen vorgesehen. Bei den Ausnehmungen in dem Profilpfosten handelt es sich um einfache Zylinderbohrungen. Die Ausnehmungen in dem Basisabschnitt 22 sind im Detail in Fig. 2 gezeigt und weisen eine Einführöffnung 58 und ein in diese mündendes Langloch 60 auf. Die Einführöffnung besitzt einen Durchmesser d, der größer als der Außendurchmesser einer auf die Kopfschrauben 24, 26 aufgeschraubten Haltemutter 62 ist. Die Weite w des Langlochs 60 entspricht etwa dem Durchmesser des Schraubenschafts der Kopfschrauben 24 und 26 mit geringem Spiel.

Die beiden Verbindungsschenkel 18 und 20 sind nahe den mittleren Bereichen 42 und 52 über eine im Wesentlichen vertikal verlaufende Verbindungsstrebe 62 miteinander verbunden. Die Verbindungsstrebe 62 weist abgewinkelte Endabschnitte 64 und 66 auf, die an der Innenseite der Verbindungsschenkel 18 und 20 anliegen und mit diesen verschraubt sind. Dadurch bildet sich ein geschlossenes Profil aus, bestehend aus dem Basisabschnitt 22, den Schenkelabschnitten 40 und 48, den mittleren Bereichen 42 und 52 und der Verbindungsstrebe 62. Dieses geschlossene Profil stabilisiert die Distanzelementanordnung 16.

Zur Montage der in Fig. 1 gezeigten Anordnung wird zunächst die Distanzelementanordnung 16 mit dem Schutzplankenstrang 14 zu einer Baugruppe vormontiert. Ferner werden die Kopfschrauben 24 und 26 an dem Profilpfosten 12 angebracht und über Kontermuttern 68 und 70 fixiert. Auf die freien Schaftenden der Kopfschrauben 24 und 26 werden dann Blechscheiben 72 und 74 aufgesteckt und daraufhin lose die Haltemuttern 62 und 76 aufgeschraubt. Sodann wir die Baugruppe aus Schutzplankenstrang 14 und Distanzelementanordnung 16 mit den Aufnahmeöffnungen 58 über die Haltemuttern 62 und 76 geschoben und unter Wirkung der Schwerkraft abgesenkt, so dass der zwischen den Blechscheiben 72 und 74 und den Haltemuttern 62 und 76 liegende Schaftabschnitt der Kopfschrauben 24 und 26 in die Langlöcher 60 eingleitet. Die Baugruppe aus Schutzplankenstrang 14 und Distanzelementanordnung 16 wird dadurch bereits lose an den Profilpfosten 12 gehalten und muss in der Folge nur noch durch Festziehen der Haltemuttern 62 und 76 fixiert werden.

Bei einem Aufprall eines strichliert angedeuteten von dem Fahrbahnbereich F kommenden Fahrzeugs 80 kommt es aufgrund der üblicherweise gekrümmt ausgebildeten Fahrzeugkontor zunächst zu einem Kontakt mit dem Schutzplankenstrang 14 im Bereich des unteren Verbindungsschenkels 20. Das aufprallende Fahrzeug 80 übt in diesem Bereich auf den Schutzplankenstrang 14 eine Kraft P aus. Dies hat zur Folge, dass der untere Verbindungsschenkel 20 in Richtung der Kraft P auf Druck belastet wird. Ist die Kraft P groß genug, so kommt es zunächst zu einer Deformation des unteren Verbindungsschenkels 20. Die Deformation erfolgt derart, dass der Schenkelabschnitt 48 unter Vergrößerung des Winkels γ' im Gegenuhrzeigersinn abknickt. Der dem Pfostenelement 12 ferne Schenkelabschnitt 50 bleibt wegen der synchron zueinander weiter knickenden Knickstellen 54 und 56 und der Stabilisierwirkung der Verbindungsstrebe 62 zunächst im wesentlichen horizontal ausgerichtet. Mit anderen Worten bedeutet dies, dass sich der Schenkelabschnitt 48 und der mittlere Bereich 52 aufeinander zu geklappt werden. Infolge dieser Deformation des unteren Schenkelabschnitts 20 verschwenkt sich der Schutzplankenstrang 14 in dem Kontaktbereich um die Längsachse A im Uhrzeigersinn, bis sich der Schutzplankenstrang 14 auch in dem Bereich des oberen Verbindungsschenkels 18 an die Fahrzeugkarosserie 80 anlegt.

Ist die von dem Fahrzeug F weiter auf die Schutzplankenanordnung 10 ausgeübte Kraft P noch hinreichend groß, so kommt es nun auch an dem oberen Verbindungsschenkel 16 zu entsprechenden Deformationen. Diese sind - wenn auch zeitlich verzögert - gleich orientiert wie bezüglich der Verbindungsschenkels 20 beschrieben. Mit anderen Worten bedeutet dies, dass bei hinreichend großer Aufprallkraft P die beiden Schenkelabschnitte 40 und 42 um die Knickstelle 44 herum aufeinander zu klappen, wobei der Winkel β kleiner wird.

Bei hinreichend großer Aufprallkraft P legt sich schließlich der Leitplankenstrang 14 an das Pfostenelement 12 an. Augrund der gleichgerichtet abgewinkelten Gestaltung der beiden Verbindungsschenkel 18 und 20 ist dieses gerichtete Zusammenklappen jedoch im Wesentlichen unabhängig von der Aufprallsituation, so dass gewährleistet ist, dass das Niveau des Schutzplankenstrangs 14 (siehe Fig.1) bezogen auf den Untergrund bis zum Anlegen des Schutzplankenstrangs 14 an dem Profilpfosten 12 allenfalls zunimmt, jedoch keinesfalls abnimmt. Dadurch kann gewährleistet werden, dass der Schutzplankenstrang 14 im Aufprallfall in einem gewünschten Höhenbereich verbleibt, so dass ein Hinweggleiten des Fahrzeugs 80 über die Schutzplankenanordnung 10 selbst bei starker Deformation des Distanzelements 16 unterbunden werden kann.

Der Vollständigkeit halber sei drauf hingewiesen, dass dann, wenn die Aufprallkraft P derart groß ist, dass es zu einer Biegedeformation oder gar zu einem Abknicken des Profilpfostens 12 kommt, ebenfalls Vorkehrungen zur Beibehaltung des Aufhaltevermögens getroffen sind. In diesem Fall brechen die Sollbruchschrauben 24 und 26 bzw. 32 und 34 auf, so dass sich der Schutzplankenstrang 14 vom Profilpfosten 12 lösen kann. Er wird dann durch die benachbarten Profilpfosten, die von dem Aufprall nicht betroffen sind, im Wesentlichen auf konstantem Niveau gehalten.

Fig.3 zeigt eine leicht abgewandelte Ausführungsform der erfindungsgemäßen Schutzplankenanordnung. Bei dieser Ausführungsform ist zusätzlich zu dem untern Schutzplankenstrang 14 auch noch ein oberer Schutzplankenstrang 84 mit durchgehenden Befestigungsprofilen 86 und 88 an dem Profilpfosten 12 angebracht. Man erkennt auch die Fixierung des Profilpfostens 12 im Untergrund U.

Fig.4 zeigt eine weitere Ausführungsform der Erfindung. Es werden für gleichartige oder gleichwirkende Komponenten dieselben Bezugszeichen verwendet, wie vorangehend bei der Beschreibung der Figuren 1 bis 3, jedoch mit der Ziffer "1" vorangestellt.

Die Ausführungsform gemäß Fig.4 unterscheidet sich von der Ausführungsform gemäß Fig.1 dadurch, dass die Distanzelementanordnung 116 teleskopierbar ausgebildet ist. Hierzu weisen die Schenkelabschnitte 138 und 150 Langlöcher 190 bzw. 192 auf, in die verschiebbar Kopfschrauben 194 und 196 eingreifen. Die Kopfschrauben 194 und 196 sind an Teleskopierabschnitten 197 und 198 angebracht. Durch Lockern der Kopfschrauben 194 und 196 und verschieben der Teleskopierabschnitte 197 und 198 relativ zu den Schenkelabschnitten 138 und 150 lässt sich der Abstand des Schutzplankenstrangs 114 zum Profilpfosten 112 verändern. Nach Einstellen eines gewünschten Abstandes werden die Kopfschrauben 194 und 196 mittels korrespondierender Muttern fixiert, so dass der Abstand festgelegt ist. Ferner dient die Anordnung quasi als Puffer, mit dem bei einem leichten Aufprall der teleskopierbare Bereich sich ineinander schieben kann und somit ohne größere Deformation nachgeben kann.

Ein weiterer Unterschied zu der Ausführungsform gemäß Fig. 1 bis 3 liegt in der Positionierung und Gestaltung der Verbindungsstrebe 162, deren Endabschnitte 164 und 166 wechselseitig abgewinkelt sind. Die Verbindungsstrebe 162 ist bei dieser Ausführungsform pfostennah an den Schenkelabschnitten 140 und 148 befestigt.

Fig. 6 zeigt schließlich die Schutzplankenanordnung in vollständig montiertem Zustand ähnlich Fig. 3. Bei dieser Ausführungsform ist zusätzlich zu dem unteren Schutzplankenstrang 114 auch noch ein oberer Schutzplankenstrang 184 mit durchgehenden C-profilartigen Befestigungsprofilen 186 und 188 an dem Profilpfosten 112 angebracht. Man erkennt auch die Fixierung des Profilpfostens 112 im Untergrund U.

Durch die vorstehend beschriebene Erfindung lässt sich ein Fahrzeugrückhaltesystem bereitstellen, das bei sehr geringem Gewicht (>25kg/m) hohe Aufhaltestufen erreicht. Insbesondere sind mit diesem Fahrzeugrückhaltesystem trotz des geringen technischen Aufwandes Aufhaltestufen in der Kategorie H1 und H2 ohne weiteres möglich. Wählt man hingegen weniger stabile Schutzplankenstränge, insbesondere übliche Schutzplankenstränge, die bei Fahrzeugrückhaltesystemen mit geringeren Aufhaltesystemen zum Einsatz kommen, so lassen sich mit der Erfindung auch leichte Fahrzeugrückhaltesysteme mit Aufhaltestufen in den Kategorien N2 und T3 bereitstellen.

Es sei auch erwähnt, dass sich die Länge der Distanzelementanordnungen bzw. Distanzelemente in Abhängigkeit von dem gewünschten Wert für die Aufprallheftigkeitsstufe (Asi-Wert) einstellen lässt. So sind beispielsweise Abstände zwischen Schutzplankenstrang und Profilpfosten von 100 mm bis 500 mm möglich. Mögliche Pfostenabstände sind je nach zu erzielender Aufhaltestufe beispielsweise 1,33 m, 2 m und 4 m. Auch die Höhe H der Schutzplankenstränge über dem Untergrund kann je nach erwünschter Aufhaltestufe verändert werden. Denkbar sind Höhen H im Bereich von 0,5-0,9 m.

Als Schutzplanken kommen handelsübliche W-Profile in Frage. Beispielweise sei auf die europäische Patentanmeldung mit der amtlichen Anmeldenummer EP 04016988 der Anmelderin verwiesen.

## Patentansprüche

1. Schutzplankenanordnung (10; 110) für ein Fahrzeugrückhaltesystem zum Absichern von Fahrbahnen mit
- einer Mehrzahl von Profilpfosten (12; 112), die in einem Untergrund (U) verankerbar oder verankert sind,
- wenigstens einem entlang einer Längsachse (A) verlaufenden Schutzplankenstrang (14; 114) und mit
- wenigstens einer Distanzelementanordnung (16; 116), vermittels der der Schutzplankenstrang (14; 114) jeweils mit einem der Profilpfosten (12; 112) koppelbar oder gekoppelt ist,
wobei fahrbahnseitig die wenigstens eine Distanzelementanordnung (16; 116) zwischen wenigstens einem der Profilpfosten (12; 112) und dem wenigstens einen Schutzplankenstrang (14; 114) angeordnet ist und wobei die wenigstens eine Distanzelementanordnung (16; 116) derart ausgebildet ist, dass sie sich aufprallabhängig deformiert, wobei die wenigstens eine Distanzelementanordnung (16; 116) - in Richtung der Längsachse (A) betrachtet - wenigstens zwei abgewinkelte Verbindungsschenkel (18, 20; 118, 120) aufweist, die über einen Basisabschnitt (22; 122) an dem zugeordneten Profilpfosten (12; 112) angebracht oder anbringbar sind und die jeweils über einen Kontaktabschnitt (28, 30; 128, 130) zur Verbindung mit dem wenigstens einen Schutzplankenstrang (14; 114) ausgebildet sind,
**dadurch gekennzeichnet, dass** die wenigstens eine Distanzelementanordnung (16; 116) in Richtung der Längsachse (A) jeweils auf einen Bereich an oder nahe dem jeweiligen Profilpfosten (12; 112) längenmäßig begrenzt ist und in Richtung orthogonal zur Längsachse (A) in einem mittleren Bereich (42, 52; 142, 152) zwischen Basisabschnitt (22; 122) und Kontaktabschnitt (28, 30; 128, 130) mehrfach abgewinkelt ist.

2. Schutzplankenanordnung (10; 110) nach Anspruch 1,
**dadurch gekennzeichnet, dass** jeder Verbindungsschenkel (18, 20; 118, 120) wenigstens zwei Knickstellen (44, 46, 54, 56) aufweist, die im Wesentlichen innerhalb eines Bereichs des mittleren Drittels der effektiven Länge des jeweiligen Verbindungsschenkels (18, 20; 118, 120) von Basisabschnitt (22; 122) zu Kontaktabschnitt (28, 30; 128, 130) liegen.

3. Schutzplankenanordnung (10; 110) nach Anspruch 1 oder 2,
**dadurch gekennzeichnet, dass** die Knickstellen (44, 46, 54, 56) in den Verbindungsschenkeln (18, 20; 118, 120) jeweils Scheitelpunkte von sich wechselseitig öffnenden, vorzugsweise stumpfen, Winkeln bilden.

4. Schutzplankenanordnung (10; 110) nach einem der vorangehenden Ansprüche,
**dadurch gekennzeichnet, dass** der dem Profilpfosten (12; 112) nahe Schenkelabschnitt (40, 48; 140, 148) wenigstens eines der Verbindungsschenkel (18, 20; 118, 120) mit der horizontalen Bezugslinie einen Winkel (γ, γ') im Bereich von 10° bis 45°, vorzugsweise von etwa 35°, einschließt.

5. Schutzplankenanordnung (10; 110) nach einem der vorangehenden Ansprüche,
**dadurch gekennzeichnet, dass** der dem Profilpfosten (12; 112) ferne Schenkelabschnitt (38, 50; 138, 150) wenigstens eines der Verbindungsschenkel (18, 20; 118, 120) im Wesentlichen in horizontaler Richtung verläuft.

6. Schutzplankenanordnung (10; 110) nach einem der vorangehenden Ansprüche,
**dadurch gekennzeichnet, dass** die Verbindungsschenkel (18, 20; 118, 120) zumindest abschnittsweise parallel verlaufen.

7. Schutzplankenanordnung (10; 110) nach einem der vorangehenden Ansprüche,
**dadurch gekennzeichnet, dass** die Verbindungsschenkel (18, 20; 118, 120) in oder nahe dem mittleren Bereich mittels einer, vorzugsweise vertikal verlaufenden, Verbindungsstrebe (62; 162) miteinander verbunden sind.

8. Schutzplankenanordnung (10; 110) nach Anspruch 7,
**dadurch gekennzeichnet, dass** die Verbindungsstrebe (62; 162) über abgewinkelte Endabschnitte (64, 66; 164, 166) mit den Verbindungsschenkeln (18, 20; 118, 120) verbunden, vorzugsweise verschraubt oder vernietet oder verschweißt, ist.

9. Schutzplankenanordnung (10; 110) nach Anspruch 8,
**dadurch gekennzeichnet, dass** die abgewinkelten Endabschnitte (64, 66; 164, 166) der Verbindungsstrebe (62; 162) gleichgerichtet oder in entgegengesetzte Richtungen abgewinkelt sind.

10. Schutzplankenanordnung (10) nach einem der vorangehenden Ansprüche,
**dadurch gekennzeichnet, dass** die Distanzelementanordnung (16) einstückig ausgebildet ist, wobei die beiden Verbindungsschenkel (18, 20) über einen gemeinsamen Basisabschnitt (22) miteinander verbunden sind.

11. Schutzplankenanordnung (110) nach einem der Ansprüche 1 bis 9,
**dadurch gekennzeichnet, dass** die Distanzelementanordnung (116) mehrteilig ausgebildet ist.

12. Schutzplankenanordnung nach Anspruch 11,
**dadurch gekennzeichnet**, die beiden Verbindungsschenkel getrennt voneinander ausgebildet sind und getrennte Basisabschnitte aufweisen, die unabhängig voneinander an dem Profilpfosten befestigbar oder befestigt sind.

13. Schutzplankenanordnung nach Anspruch 12,
**dadurch gekennzeichnet, dass** die Basisabschnitte der Verbindungsschenkel bei ordnungsgemäßer Montage der Schutzplankenanordnung überlappend angeordnet und über gemeinsame Verbindungsmittel an dem Profilpfosten befestigbar oder befestigt sind.

14. Schutzplankenanordnung (110) nach einem der Ansprüche 11 bis 13,
**dadurch gekennzeichnet, dass** die Verbindungsschenkel (118, 120) in Richtung orthogonal zur Längsachse (A) teleskopierbar ausgebildet sind.

15. Schutzplankenanordnung (110) nach Anspruch 14,
**dadurch gekennzeichnet, dass** die Verbindungsschenkel (118, 120) ein Langloch (190) aufweisen, in dem eine in einem Teleskopierabschnitt (197, 198) angeordnete Klemmschraube (194, 196) verschiebbar geführt ist.

16. Schutzplankenanordnung (10; 110) nach einem der vorangehenden Ansprüche,
**dadurch gekennzeichnet, dass** zur Anbringung der Distanzelementanordnung (16; 116) an dem Profilpfosten (12; 112) oder/und an dem Schutzplankenstrang (14; 114) jeweils Sollbruch-Kopfschrauben (24, 26; 124, 126) vorgesehen sind.

17. Schutzplankenanordnung (10; 110) nach einem der vorangehenden Ansprüche,
**dadurch gekennzeichnet, dass** der Basisabschnitt (22; 122) mit einer Einführausnehmung (58) und einem in diese mündenden Langloch (60) ausgebildet ist, wobei die Einführausnehmung (58) zur Aufnahme des Schraubenkopfes oder einer Haltemutter (62, 76) auf einer der Sollbruch-Kopfschrauben (24, 26) ausgebildet und wobei das Langloch (60) auf den Durchmesser des Schraubenschaftes einer der Sollbruch-Kopfschrauben (24, 26) abgestimmt ist.

18. Schutzplankenanordnung (10; 110) nach einem der vorangehenden Ansprüche,
**dadurch gekennzeichnet, dass** ein erster Schutzplankenstrang 14; 114) in Abstand von einem freien Ende der Profilpfosten (12; 112) jeweils unter Vermittlung einer Distanzelementanordnung (16; 116) an den Profilpfosten (12; 112) angebracht ist und dass ein zweiter Schutzplankenstrang (84; 184) jeweils unter Vermittlung einer weiteren Distanzelementanordnung (86) im Bereich des freien Endes der Profilpfosten (12; 112) auf derselben Seite wie der erste Schutzplankenstrang (14; 114) an den Profilpfosten (12; 112) angebracht ist.

19. Schutzplankenanordnung nach einem der vorangehenden Ansprüche,
**dadurch gekennzeichnet, dass** auf einander entgegengesetzten Seiten der Profilpfosten jeweils wenigstens ein Schutzplankenstrang vermittels Distanzelementanordnungen angebracht ist.

20. Schutzplankenanordnung (10; 110) nach einem der vorangehenden Ansprüche,
**dadurch gekennzeichnet, dass** die Profilpfosten (12; 112) mit einem C-Profil ausgebildet sind, wobei der bzw. die Schutzplankenstränge (14; 114) vermittels Distanzelementanordnungen (16; 116) an den parallelen Seiten des C-Profils befestigbar oder befestigt sind.

21. Schutzplankenanordnung () nach einem der vorangehenden Ansprüche,
**dadurch gekennzeichnet, dass** ein erster Schutzplankenstrang () in Abstand von einem freien Ende der Profilpfosten () unter Vermittlung wenigstens einer Distanzelementanordnung an dem Profilpfosten () angebracht ist und dass ein zweiter Schutzplankenstrang () im Bereich des freien Endes der Profilpfosten () an diesen angebracht ist.

22. Schutzplankenanordnung (10; 110) nach Anspruch 21,
**dadurch gekennzeichnet, dass** der zweite Schutzplankenstrang (84; 184) vermittels eines in Längsachse (A) des Schutzplankenstrangs (84; 184) verlaufenden, im Querschnitt vorzugsweise C-förmigen, frontseitigen Verbindungsstrangs (86; 186) mit den Profilpfosten (12; 112) verbindbar oder verbunden ist.

23. Schutzplankenanordnung (10; 110) nach Anspruch 22,
**dadurch gekennzeichnet, dass** auf der dem zweiten Schutzplankenstrang (86; 186) abgewandten Seite der Profilpfosten (12; 112) ein rückseitiger Verbindungsstrang (88; 188) anbringbar oder angebracht ist.

24. Distanzelementanordnung (16; 116) für ein Fahrzeugrückhaltesystem mit einer Schutzplankenanordnung (10; 110) nach einem der vorangehenden Ansprüche, wobei die Distanzelementanordnung (16; 116) derart ausgebildet ist, dass sie sich aufprallabhängig deformiert,
wobei die Distanzelementanordnung (16; 116) - in Richtung der Längsachse (A) betrachtet - wenigstens zwei gleichgerichtet abgewinkelte Verbindungsschenkel (18, 20; 118, 120) aufweist, die über einen Basisabschnitt (22; 122) an dem zugeordneten Profilpfosten (12; 112) angebracht oder anbringbar sind und die jeweils über einen Kontaktabschnitt (28, 30; 128, 130) zur Verbindung mit dem wenigstens einen Schutzplankenstrang (14; 114) ausgebildet sind,
**dadurch gekennzeichnet, dass** die wenigstens eine Distanzelementanordnung (16; 116) in Richtung der Längsachse (A) jeweils auf einen Bereich an oder nahe dem jeweiligen Profilpfosten (12; 112) längenmäßig begrenzt ist und in Richtung orthogonal zur Längsachse (A) in oder nahe einem mittleren Bereich (42, 52; 142, 152) zwischen Basisabschnitt (22; 122) und Kontaktabschnitt (28, 30; 128, 130) mehrfach abgewinkelt ist.

25. Fahrzeugrückhaltesystem mit einer Schutzplankenanordnung (10; 110) nach einem der Ansprüche 1 bis 23 und einer Distanzelementanordnung (16; 116) nach Anspruch 24.
